# EUROPÄISCHE PATENTSCHRIFT

(11) **EP 0 294 551 B1**
(45) Veröffentlichungstag und Bekanntmachung des Hinweises auf die Patenterteilung: **24.10.1990**
(21) Anmeldenummer: 88105420.9
(22) Anmeldetag: 06.04.1988
(51) Int. Cl.: F24H 1/18, F16L 59/16

(54) **Wärmetechnisches Gerät**
Thermal apparatus
Appareil thermique

(30) Priorität: 25.05.1987 DE 8707498 U
(43) Veröffentlichungstag der Anmeldung: 14.12.1988
(73) Patentinhaber: Viessmann Werke GmbH & Co., 35107 Allendorf (Eder) (DE)
(72) Erfinder: Vriessmann, Hans Dr., D-3559 Battenberg/Eder (DE)
(74) Vertreter: Wolf, Günter, Dipl.Ing.

(56) Entgegenhaltungen:
- CA-A- 1 195 910
- DE-A- 3 021 290

## Beschreibung

Die Erfindung betrifft ein wärmetechnisches Gerät, insbesondere Brauchwasserspeicher und/oder Heizkessel gemäß Oberbegriff des Hauptanspruches.

Derartige wärmetechnische Geräte sind bspw. nach der CA-A 1 195 910 bekannt. Auch bei diesen Geräten ist man im Zuge moderner Fertigungsmethoden dazu übergegangen, den Zwischenraum zwischen Innengehäuse und äußerem, dünnwandigem Umschließungsgehäuse mit wärmeisolierendem Material zu füllen. Da die Innengehäuse, insbesondere, wenn es sich um Brauchwasserspeicher- oder Heizkesselgehäuse handelt, immer entsprechende Anschlußstutzen aufweisen, die auch aus dem äußeren Gehäuse herausgeführt werden müssen, wurden die erforderlichen Durchstecköffnungen in der Wand des äußeren Gehäuses so knapp wie möglich bemessen, um gerade noch den Speicherbehälter mit seinen Anschlußstutzen einigermaßen bequem einfädeln zu können und um ferner möglichst klein bemessene Durchtrittspassagen zu erreichen, damit möglichst wenig von dem eingefüllten Isolationsmaterial aus den vorhandenen Spalten austreten konnte. Um dies aber grundsätzlich überhaupt zu verhindern, wurden die möglichen Austrittsspaltbereiche von innen mit Weichschaum abgedeckt bzw. abgedichtet. Beim Gerät nach der CA-A 1 195 910 erfolgt dies in ähnlicher Weise mit um die Abgangsstutzen und die Öffnungsränder der Durchgriffsöffnungen anformbarer Dichtungsmasse. Da damit eine Distanzfixierung zwischen Außen-und Innengehäuse in den Durchgriffsbereichen nicht möglich ist, ist beim Gerät nach der CA-A 1 195 910 eine aufblasbare Manschette vorgesehen, die kurz über dem Anordnungsbereich des Brenners angeordnet und nach dem Ausschäumen mit Isolationsmaterial wieder entfernt wird.

Der Erfindung liegt die Aufgabe zugrunde, ein wärmetechnisches Gerät der eingangs genannten Art dahingehend zu verbessern, daß bei möglicher großzügigerer Bemessung der Durchgriffsöffnungen für die Anschlußstutzen und ohne Zuhilfenahme eine vorbereitenden Weichausschäumung eine wirksame Abdichtung für die Ausschäumung erreichbar ist und zwar mit Abdichtelementen, die gleichzeitig für eine genaue Abstandshalterung zwischen Innengehäuse und äußerem Ummantelungsgehäuse im Bereich der Anschlußstutzen sorgen sollen.

Diese Aufgabe ist mit einem wärmetechnischen Gerät der eingangs genannten Art nach der Erfindung durch die im Kennzeichen des Hauptanspruches angeführten Merkmale gelöst. Vorteilhafte Weiterbildungen ergeben sich nach den Unteransprüchen.

Unter "begrenzt elastischem Abstands- und Öffnungsabdichtflanschstück" ist dabei zu verstehen, daß sowohl diese innen anzuordnende als auch das von außen dagegen anzuordnende Flanschstück aus einem bezüglich seiner Elastizität derart eingestellten Kunststoffmaterial besteht, daß sich dieses gerade beim Zusammenspannen der beiden Abdichtelemente an den Formverlauf der betreffenden Wand des Außengehäuses noch anpassen kann. Ferner ist unter der Maßgabe, daß das Öffnungsabdichtflanschstück stellungsfixiert am Anschlußstutzen sitzen soll, so zu verstehen, daß sich bei Einpassen des Innengehäuses in das äußere Gehäuse zwangsläufig exakt der gewünschte Abstand ergibt. Die vorerwähnte, in bestimmter Weise eingestellte Elastizität des Flanschstückes bzw. seines Durchgriffsteiles ist auch insoweit wesentlich, als das Durchgriffsteil des Öffnungsabdichtflanschstückes dicht passend auf dem Anschlußstutzen des Innengehäuses sitzen muß, um auch in diesem Bereich mit Sicherheit einen Materialaustritt beim Füllen zu verhindern. Bezüglich der Stellungsfixierung des Öffnungsabdichtflanschstückes, das insoweit auch als Abstandsflanschstück fungiert, ist das Gerät derart ausgebildet, daß am Durchgriffsteil und zwar am Rand seiner äußeren Stutzendurchstecköffnung ein Aufsatzanschlag vorgesehen ist. Dieser Aufsatzanschlag wird bspw. in Form mindestens eines dünnwandigen Hakens oder eines die äußere Stutzendurchstecköffnung des Öffnungsdurchgriffsteiles übergreifenden Bügels oder einer korbartigen Haube ausgebildet, was im einzelnen noch näher erläutert wird. Auf jeden Fall ist damit dafür gesorgt, daß beim Aufstecken des Abstands-und Offnungsabdichtflanschstückes auf den Anschlußstutzen vor Einbau des Innengehäuses in das äußere Gehäuse das Flanschstück nur bis zu einer ganz bestimmten Stelle auf den Anschlußstutzen aufgesteckt werden kann, welche Stellung dann exakt die gewünschte Distanz zwischen dem Innengehäuse und dem äußeren dünnwandigen Gehäuse repräsentiert.

Bezüglich der verspannten Zuordnung der beiden Flanschstücke zueinander ist das Druchgriffsteil des Abstands- und Öffnungsabdichtflanschstückes mit Außengewinde versehen, auf dem dann das weitere Abdichtflanschstück von außen aufgeschraubt angeordnet ist. Zweckmäßig sind ferner die Flanschteile der beiden Flanschstücke am Außenumfang mit einer Umlaufdichtlippe versehen, wobei die innere Dichtlippe die einwandfreie Verschäumungsabdichtung gewährleistet und die äußere Dichtlippe für eine auch optisch einwandfreie Anlage des Umfangsrandbereiches des äußeren Flanschstückes sorgt.

Das erfindungsgemäße wärmetechnische Gerät wird nachfolgend anhand der zeichnerischen Darstellung von Ausführungsbeispielen näher erläutert.

### Es zeigt schematisch

Fig. 1 in Seitenansicht und als Beispiel ein wärmetechnisches Gerät in Form eines Brauchwasserspeichers;
Fig. 2 einen Schnitt längs Linie 11-11 in Fig. 1;
Fig. 3 im Schnitt eine besondere Ausführungsform des Aufsatzanschlages am Abstands- und Öffnungsabdichtflanschstück und
Fig. 4 in Draufsicht eine weitere Ausführungsform des Aufsatzanschlages.

Für die nachfolgend nähere Beschreibung des wärmetechnischen Gerätes wird der Einfachheit halber allein auf einen Brauchwasserspeicher Bezug genommen, wie er bspw. in Fig. 1 dargestellt ist. Dieser besteht aus einem mit einem äußeren, dünnwandigen Gehäuse 11 in Distanz umschlossenen Innengehäuse 2 mit mindestens einem eine Durchgriffsöffnung 10 der Wand des Außengehäuses 11 durchgreifenden Anschlußstutzen 1, wobei der Zwischenraum zwischen Innen- und Außengehäuse 2, 11 mit isolierendem Material 13 ausgefüllt ist. Der hier interessierende Durchgriffsbereich des Anschlußstutzens 1 durch die Wand des Außengehäuses 11 aus Feinblech ist vergrößert in Fig. 2 verdeutlicht, die aber im Maßstab 1:1 etwa den normalerweise gegebenen konstruktiven Verhältnissen entspricht. Wie aus Fig. 2 ersichtlich, ist auf dem betreffenden Anschlußstutzen 1 des Innengehäuses 2 dicht passend und stellungsfixiert das begrenzt elastisch ausgebildete Abstands- und Öffungsabdichtflanschstück 3 angeordnet und zwar mit seinem Öffnungsdurchgriffsteil 4, auf dem von außen ein in seiner Form entsprechend angepaßtes, ebenfalls begrenzt elastisches weiteres Abdichtflanschstück 6 aufgespannt sitzt. Die Flanschteile 7, 8 der beiden Flanschstücke 3, 6 decken dabei den Umfangsrandbereich 9 der Durchgriffsöffnung 10 in der Wand des Außengehäuses reichlich ab, so daß die Durchgriffsöffnung 10 in bezug auf den Außendurchmesser des Durchgriffsteiles 4 keineswegs knapp bemessen sein muß, was die Einbringung des Innengehäuses in das äußere Gehäuse erleichtert, da ja der mindestens eine Anschlußstutzen 1 dabei in die Durchgriffsöffnung 10 eingefädelt werden muß. Der Durchgriffsteil 4 des Flanschstückes 3 ist vorteilhaft mit Außengewinde 14 versehen (s. insbesondere Fig. 3) und das andere Abdichtflanschstück 6 mit Innengewinde, so daß dieses zwecks Verspannung der Flanschstücke 3, 6 auf das Durchgriffsteil 4 aufgeschraubt werden kann.

Die Stellungsfixierung des auf den Anschlußstutzen 1 aufzusetzenden Flanschstückes 3 wird dadurch erreicht, daß das Durchgriffsteil 4 am Rand seiner äußeren Stutzendurchstecköffnung 17 mit einem Aufsatzanschlag 5 versehen ist, der einen Aufschub des Flanschstückes 3 nur bis zur Anlage des Anschlages 5 am freien Ende des Anschlußstutzens 1 zuläßt. Gemäß Fig. 3 ist dieser Aufsatzanschlag 5 in Form zweier dünnwandiger, in Seitenansicht streifenförmger Haken 16 ausgebildet oder gemäß Fig. 2 in Form eines die äußere Stutzendurchstecköffnung 17 des Durchgriffsteiles 4 übergreifenden Bügels 18. Gemäß Fig. 4 kann aber dieser Anschlag 5 bevorzugt und wie in Fig. 4 dargestellt, auch in Form einer korbartigen Haube 19 ausgebildet sein. Die Materialstärke sowohl für eine Hakenausbildung, eine Bügelausbildung oder eine korbartige Haubenausbildung ist so dünn gehalten, daß diese Anschläge nach Fertigstellung, d.h. nach erfolgter Ausfüllung des Zwischenraumes einfach abgeschnitten werden kann, da diese Anschläge dann ja nicht mehr benötigt werden und das Anschlußgewinde am Anschlußstutzen freigelegt werden muß, um irgendwelche Anschlußleitungen mit geeigneten Fittings anschließen zu können. Abgesehen von der Anschlagfunktion erfüllen dabei die verschiedenen Ausführungsformen der Anschlagausbildungen, wie erläutert, natürlich auch eine Schutzfunktion in bezug auf das Gewinde am Anschlußstutzen 1, aber auch auf den Öffnungsrand der Durchgriffsöffnung in der Wand des Außengehäuses 11, der ja, aus Feinblech bestehend, entsprechend empfindlich ist. Da für eine derartige Schutzfunktion die Ausführungsform des Anschlages 5 gemäß Fig. 4 am besten geeignet ist, wird diese Ausführungsform bevorzugt. Im Schnitt stellen sich die Stege der Haube 19 im übrigen genauso dar, wie der Bügel 18 in Fig. 2.

Vorteilhaft ist noch das weitere Abdichtflanschstück 6 gemäß Fig. 4, wie dargestellt, mit Drehzugriffsprofilen 20 versehen, so daß für das Verspannen der beiden Flanschstücke 3, 6 keine besonderen Hilfswerkzeuge erforderlich sind und das Flanschstück von Hand aufgeschraubt werden kann. Da die umlaufenden Dichtlippen 15 an beiden Flanschstücken entsprechend dünnwandig gehalten sind, reicht eine solche "Handverspannung" vollkommen aus, um für eine dichte Anlage der Dichtlippen 15 an die Wand des Außengehäuses 11, wie in Fig. 2 dargestellt, zu sorgen.

## Patentansprüche

1. Wärmetechnisches Gerät, insbesondere Brauchwasserspeicher und/oder Heizkessel, bestehend aus einem mit einem äußeren, dünnwandigen Gehäuse (11) in Distanz umschlossenen Innengehäuse (2) mit mindestens einem eine Durchgriffsöffnung (10) der Wand des Außengehäuses (11) durchgreifenden und mit einer Abdichtung abgedichteten Anschlußstutzen (1), wobei der Zwischenraum zwischen Innen- und Außengehäuse (2, 11) mit wärmeisolierendem Kunststoff (13) ausgeschäumt ist, dadurch gekennzeichnet, daß auf dem betreffenden Anschlußstutzen (1) des Innengehäuses (2) dicht passend ein erstes begrenzt elastisches Abstands- und Öffnungsabdichtflanschstück (3) mit Durchgriffsteil (4) und auf diesem von außen ein in seiner Form entsprechend angepaßtes, ebenfalls begrenzt elastisches, zweites Abdichtflanschstück (6) aufgespannt angeordnet ist, wobei die Flanschteile (7, 8) der Flanschstücke (3, 6) den zwischen diesen befindlichen Umfangsrandbereich (9) der Durchgriffsöffnung (10) abdeckend angeordnet sind und wobei ferner das Durchgriffsteil (4) am Rand seiner äußeren Stutzendurchstecksöffnung (17) mit einem Aufsatzanschlag (5) versehen ist.

2. Gerät nach Anspruch 1, dadurch gekennzeichnet, daß das Durchgriffsteil (4) des Abstands- und Offnungsabdichtflanschstückes (3) mit Außengewinde (14) versehen und auf das zweite Abdichtflanschstück (6) aufgeschraubt angeordnet ist.

3. Gerät nach Anspruch 1 oder 2, dadurch gekennzeichnet, daß die Flanschteile (7, 8) beider Flanschstücke (3, 6) am Außenumfang mit einer umlaufenden Dichtlippe (15) versehen sind.

4. Gerät nach einem der Ansprüche 1 bis 3, dadurch gekennzeichnet, daß der Aufsatzanschlag (5) des Öffnungsdurchgriffsteiles (4) in Form mindestens eines dünnwandigen Hakens (16) oder eines die äußere Stutzendurchstecköffnung (17) des Öffnungsdurchgriffsteiles (4) übergreifenden Bügels (18) oder einer korbartigen Haube (19) ausgebildet ist.

5. Gerät nach einem der Ansprüche 1 bis 4, dadurch gekennzeichnet, daß außen am zweiten Flanschstück (6) Drehzugriffsprofile (20) angeordnet sind.

## Claims

1. A heating apparatus, more particularly a storage tank for consumption water and/or a boiler, consisting of an inner housing (2) surrounded by an outer, thin-walled housing (11) spaced therefrom, said inner housing (2) having at least one connecting member (1) passing through an access opening (10) in the wall of the outer housing (11) and sealed off by means of a gasket, the space between the inner and outer housings (2, 11) being filled with heat-insulating plastic foam (13), characterised in that a first flanged member (3) of limited flexibility, acting as a spacer and sealing the opening, is arranged in tight- fitting manner on the associated connecting member (2) of the inner housing (2), said flanged member having a projecting part (4), a second flanged spacing member (6) of corresponding shape and again of limited flexibility being stretched thereover from the outside, the flange parts (7, 8) of the flanged members (3, 6) being arranged to cover the circumferential edge region (9) of the access opening (10) which is located between said flange parts (7, 8), whilst the projecting part (4) is further provided with a fitting attachment (5) at the edge of its outer opening (17) for the insertion of the connecting member.

2. Apparatus according to claim 1, characterised in that the projecting part (4) of the flanged member (3), acting as a spacer and sealing the opening, has an external thread (14) and the second flanged spacing member (6) is screwed onto said thread (14).

3. Apparatus according to claim 1 or 2, characterised in that the flange parts (7, 8) of the two flanged members (3, 6) are provided on their outer periphery with an encircling sealing lip (15).

4. Apparatus according to one of claims 1 to 3, characterised in that the fitting attachment (5) of the projecting part (4) is constructed in the form of at least one thin-walled hook (16) or a bracket (18) engaging over the outer opening (17) provided in the projecting part (4) for the insertion of the connecting member or is constructed like a basket-shaped cowling (19).

5. Apparatus according to one of claims 1 to 4, characterised in that a rotary gripping surface (20) is formed on the outside of the second flanged member (6).

## Revendications

1. Appareil relatif à la technique de la chaleur, en particulier réservoir d'eau sanitaire et/ou de chaudière de chauffage, comportant un carter interne (2) entouré avec un espace par un carter (11) externe à paroi mince, et avec au moins un tube de raccordement (1) traversant un orifice de pénétration (10) de la paroi du carter externe (11) et étanchéifié par un joint d'étanchéité, l'espace intermédiaire entre les carters internes et externes (2, 11) étant rempli de mousse par une matière plastique (13) isolante thermiquement, appareil caractérisé en ce que sur ledit tube de raccordement (1) du carter interne (2) est disposée en tension et ajustée de façon étanche une première pièce de bride à élasticité limitée et servant d'espaceur et d'étanchéité pour l'orifice, et sur cette pièce de l'extérieur est disposée en tension une seconde pièce d'étanchéité (6), également à élasticité limitée et de forme ajustée en correspondance, les parties d'étanchéité (7, 8) des pièces de bride (3, 6) étant disposées en recouvrement de la zone de bordure périphérique (9) de l'orifice de pénétration (10) se trouvant entre celles-ci et de plus la partie de pénétration (4) étant pourvue au bord de son orifice d'enfichage du raccordement (17) d'une garniture rapportée (5).

2. Appareil selon la revendication 1, caractérisé en ce que la partie de pénétration (4) de la pièce de bride (3) servant d'espaceur et d'étanchéité d'orifice est pourvue d'un filetage externe (14) et sur celui-ci est mise en place par vissage la seconde pièce de bride et d'étanchéité.

3. Appareil selon la revendication 1 ou 2, caractérisé en ce que les parties de bride (7, 8) des
deux pièces de bride (3, 6) sont pourvues sur leur périphérie externe d'une lèvre d'étanchéité circonférentielle.

4. Appareil selon l'une des revendications 1 à 3, caractérisé en ce que la garniture rapportée (5) de la partie de pénétration de l'orifice (4) est conformée de la forme d'au moins un crochet (16) ou d'un étrier (18) chevauchant l'orifice d'enfichage du raccordement externe d'une partie de pénétration d'orifice (4).

5. Appareil selon l'une des revendications 1 à 4, caractérisé en ce qu'à l'extérieur sur la seconde pièce de bride (6) sont disposés des profils (20) se fixant par rotation.
